# FASCICULE DE BREVET EUROPEEN

(11) **EP 0 694 986 B1**
(45) Date de publication et mention de la délivrance du brevet: **22.08.2001**
(21) Numéro de dépôt: 95810481.2
(22) Date de dépôt: 25.07.1995
(51) Int. Cl.: H01Q 13/20

(54) **Câble coaxial rayonnant**
Abstrahlendes Koaxialkabel
Coaxial radiating cable

(30) Priorité: 27.07.1994 FR 9409506
(43) Date de publication de la demande: 31.01.1996
(73) Titulaire: ALCATEL, 75008 Paris (FR)
(72) Inventeur: Scherz, Erich, AT-6020 Innsbrück (AT)
(74) Mandataire: Nithardt, Roland

(56) Documents cités:
- EP-A- 0 028 500
- DE-U- 9 318 420
- FR-A- 2 652 453
- US-A- 3 691 488

## Description

La présente invention concerne un câble coaxial rayonnant pour les communications mobiles, notamment dans des tunnels, ce câble comportant un conducteur central enrobé dans une couche d'un matériau isolant, cette couche étant entièrement entourée d'une feuille d'un matériau conducteur pourvue de fenêtres et d'une gaine isolante extérieure de protection, lesdites fenêtres étant groupées par séries.

Les communications mobiles sont actuellement en plein essor. L'objectif recherché dans le domaine de ces communications est d'étendre le réseau au monde entier et de réduire au maximum, voire supprimer, les zones dites "zones d'ombre" où les communications ne peuvent en principe pas être établies, en particulier les tunnels routiers ou ferroviaires, les fonds de vallées encaissées, etc.

Pour rendre les télécommunications haute fréquence possibles dans les tunnels, on a équipé ces derniers de câbles dits rayonnants. Ces câbles ont la particularité de rayonner l'énergie haute fréquence non pas d'une manière ponctuelle comme une antenne, mais sur toute la longueur du câble. Ils sont constitués par un câble coaxial dont le revêtement conducteur extérieur est pourvu d'ouvertures ou fenêtres permettant le passage de l'onde de haute fréquence dans les deux sens. En d'autres termes, l'existence de ces fenêtres permet à1' énergie haute fréquence de sortir du câble pour être captée par un récepteur mobile. A l'inverse, l'énergie haute fréquence émise par un émetteur mobile peut être captée par le câble à travers lesdites fenêtres.

On connaît déjà différentes réalisations de ce type de câbles rayonnants. Certains câbles comportent un conducteur extérieur sous la forme d'une tresse à mailles larges, d'autres comportent des ouvertures perforées dans une couche métallique extérieure.

On a malheureusement constaté que ces câbles présentent tous des inconvénients qui limitent fortement leur efficacité. D'une part, on enregistre des phénomènes de réflexion se produisant sur la longueur du câble et, d'autre part, ces câbles sont très sensibles à1' environnement dans lequel ils sont situés. Leur efficacité dépend de la forme du tunnel, de l'endroit où ils sont placés et notamment de la distance de leur emplacement par rapport a la voûte du tunnel, de leur mode de montage, de la présence d'autres éléments tels que par exemple des lignes de transmission d'énergie, des structures métalliques dans le béton armé, etc. En outre, même Si la présence ou l'absence de ces éléments peut en partie être prévue, il est très difficile de choisir, parmi les câbles existants, celui qui est le mieux adapté au site à équiper.

Deux facteurs sont à prendre en considération lors de la fabrication de ces câbles, d'une part l'affaiblissement de transmission, c'est-à-dire l'atténuation du signal par unité de longueur du câble et, d'autre part, l'affaiblissement de couplage qui est la différence moyenne entre le niveau du signal dans le câble et le niveau du signal reçu par l'antenne.

Pour mesurer ces caractéristiques, on peut procéder à une simulation, le câble étant mesuré dans l'air à environ 2 m au-dessus du sol et ensuite immergé dans de l'eau. L'efficacité du câble est démontrée Si les valeurs des grandeurs ci-dessus ne sont que faiblement influencées par l'immersion.

L'art antérieur le plus proche est décrit par la publication EP-A-0 028 500 concernant un câble coaxial rayonnant ayant une couche conductrice extérieure pourvue d'ouvertures espacées de manière croissante ou décroissante. On a constaté dans ce type de câbles que le facteur de couplage ou le champ électromagnétique n'était pas constant dans la plage d'utilisation de 30 à 2' 000 MHz. Par conséquent ce câble de l'art antérieur ne satisfait pas entièrement la demande en ne respectant pas complètement le cahier des charges imposé par les utilisateurs.

La présente invention se propose de pallier 1' ensemble des inconvénients des câbles connus et de fournir un câble efficace et fiable, adapté à toutes sortes d'environnements et dont les caractéristiques techniques ne sont que faiblement influencées par les paramètres extérieurs propres au site dans lequel il est placé, et tout particulièrement à l'immersion dans l'eau.

Ce but est atteint par le câble selon l'invention, caractérisé en ce que lesdites fenêtres sont groupées par séries, et en ce que les distances entre les séries de fenêtres sont aléatoires et toutes différentes les unes des autres, ces distances étant au moins cent fois supérieures aux espaces qui séparent deux fenêtres adjacentes.

Dans une première forme de réalisation, lesdites fenêtres sont disposées au moins sur une ligne parallèle à l'axe du câble.

Dans une forme de réalisation préférée du câble selon l'invention, le nombre de fenêtres de chaque série est identique et les fenêtres d'une même série sont régulièrement espacées.

De préférence, les fenêtres ont toutes une même forme oblongue et sont disposées selon des axes perpendiculaires à l'axe longitudinal du câble.

De façon avantageuse, la hauteur des fenêtres, dans une direction perpendiculaire à l'axe longitudinal du câble est sensiblement égale à l'espace qui sépare les axes verticaux de deux fenêtres d'une même série.

Dans une des formes de réalisation du câble, le nombre de fenêtres d'une série peut être égal à six.

De façon avantageuse, les distances entre les séries de fenêtres sont déterminées par un générateur de nombres aléatoires.

Dans toutes les formes de réalisation, les distances sont des multiples entiers qui sont tous différents desdits espaces.

De façon avantageuse, la hauteur des fenêtres est au moins égale au diamètre de la couche de matériau isolant.

La présente invention sera mieux comprise en référence à la description d'exemples de réalisation et aux dessins annexés dans lesquels :
la figure 1 représente une première forme de réalisation d un câble selon l'invention,
les figures 2 et 3 représentent deux formes de réalisation de fenêtres dont est pourvu le câble selon l'invention, et
la figure 4 représente une deuxième forme de réalisation du câble selon l'invention.

En référence à la figure 1, le câble 10 représenté est du type coaxial et comporte un conducteur central 11 enrobé dans une couche coaxiale 12 d'un matériau isolant, cette dernière étant entièrement entourée d'une feuille 13 d'un matériau conducteur, notamment une feuille métallique continue collée sur les bords qui se recouvrent, l'ensemble étant revêtu extérieurement d'une gaine isolante 14.

La différence entre ce câble et un câble coaxial classique est que la feuille métallique 13 est pourvue de fenêtres 17. Ces fenêtres sont disposées sur une ligne parallèle à l'axe du câble et groupées par séries F₁, F₂, F₃, ... Fᵢ sur toute la longueur du câble. En outre, ces séries de fenêtres sont espacées de façon irrégulière, c'est-à-dire que les distances qui séparent deux séries consécutives de fenêtres, soit la distance entre la série Fᵢ et la série Fᵢ₊₁ et celle entre la série Fₙ et la série Fₙ₊₁, sont toutes différentes les unes des autres, mais au moins cent fois supérieures aux espaces qui séparent deux fenêtres adjacentes en étant des multiples entiers de ces espaces. Dans la pratique, on réalise les fenêtres en déterminant les distances successives entre deux séries de fenêtres par un générateur de nombres aléatoires.

Les fenêtres proprement dites, représentées par les figures 2 et 3, ont une forme oblongue, par exemple elliptique (voir figure 2) ou rectangulaire (voir figure 3). Dans les deux cas, la dimension la plus grande, c'est-à-dire la hauteur de la fenêtre, est de préférence orientée perpendiculairement à l'axe longitudinal du câble et au moins égale au diamètre de la couche de matériau isolant.

Le nombre de fenêtres de chaque série est avantageusement de six. L'espace **1** entre les axes verticaux de deux fenêtres voisines d'une même série est de préférence au moins approximativement égal à la hauteur de chaque fenêtre. Dans le cas d'une fenêtre elliptique, l'espace **1** est approximativement égal au grand axe de l'ellipse. Dans le cas de fenêtre rectangulaire, l'espace **1** est sensiblement égal à la longueur du rectangle.

De manière préférentielle, le nombre de fenêtres de chaque série est égal à six.

Selon une seconde forme de réalisation illustrée par la figure 4, qui représente un câble 20 de gros diamètre, les fenêtres 17 sont comme précédemment groupées par séries, mais les séries sont disposées sur plusieurs lignes, et notamment deux 21, 22 dans la variante représentée, parallèles à l'axe du câble. La distance L qui sépare les deux lignes 21 et 22 est au moins égale à la hauteur 1 des fenêtres 17 et plus particulièrement dans la variante illustrée par cette figure sensiblement égale au double de cette hauteur.

Par ailleurs, la disposition des fenêtres 17 sur chaque ligne 21 et 22 est identique. Dans les deux formes de réalisation du câble, les fenêtres sont de préférence groupées par séries de six, la distance entre chaque série de fenêtres étant aléatoire depuis l'amplification disposée au départ du câble. Les deux raisons qui justifient cette disposition sont les suivantes. D'une part, elle permet d'éviter des pointes en affaiblissement de réflexion et, d'autre part, elle permet de garantir une certaine puissance d'émission à la fin du câble tout en optimisant le facteur affaiblissement de transmission.

Il s'avère que ce câble, ainsi que ses variantes qui ne sont pas décrites mais qui découlent de façon évidente de la description précédente, de par sa disposition spécifique des fenêtres, et plus particulièrement de l'écartement aléatoire des séries de fenêtres, offre un facteur de couplage et un champ électromagnétique rayonné très constants dans la plage de 30 à 2'000 Mhz et, contrairement aux câbles connus, n'induit pas des discontinuités ou des irrégularités de couplage dans cette plage de fréquences. Il est de ce fait pratiquement insensible à l'environnement et conserve toutes ses caractéristiques mesurées dans l'espace après installation en tunnel.

## Revendications

1. Câble coaxial rayonnant pour les communications mobiles, notamment dans des tunnels, ce câble comportant un conducteur central (11) enrobé dans une couche d'un matériau isolant (12), cette couche étant entièrement entourée d'une feuille (13) d'un matériau conducteur pourvue de fenêtres et d'une gaine isolante extérieure de protection (14), lesdites fenêtres (17) étant groupées par séries (F₁, F₂, F₃...), caractérisé en ce que les distances (d₁, d₂, ... dₙ) entre les séries de fenêtres sont aléatoires et toutes différentes les unes des autres, et en ce qu'elles sont au moins cent fois supérieures aux espaces qui séparent deux fenêtres adjacentes.

2. Câble selon la revendication 1, caractérisé en ce que lesdites fenêtres (17) sont disposées selon au moins une ligne parallèle à l'axe du câble.

3. Câble selon la revendication 1, caractérisé en ce que le nombre de fenêtres (17) de chaque série est identique.

4. Câble selon la revendication 1, caractérisé en ce que les fenêtres d'une même série sont régulièrement espacées.

5. Câble selon la revendication 1, caractérisé en ce que les fenêtres (17) ont toutes une même forme oblongue et sont disposées selon des axes perpendiculaires à l'axe longitudinal du câble (10).

6. Câble selon la revendication 5, caractérisé en ce que la hauteur des fenêtres, dans une direction perpendiculaire à l'axe longitudinal du câble est sensiblement égale à l'espace (1) qui sépare les axes verticaux de deux fenêtres d'une même série.

7. Câble selon la revendication 3, caractérisé en ce que le nombre de fenêtres (17) d'une série est égal à six.

8. Câble selon la revendication 1, caractérisé en ce que les distances (d₁, d₂,... dₙ) entre les séries de fenêtres sont déterminées par un générateur de nombres aléatoires.

9. Câble selon la revendication 1, caractérisé en ce que les distances (d₁, d₂,... dₙ) entre les séries de fenêtres sont des multiples entiers qui sont tous différents des espaces qui séparent les fenêtres adjacentes.

10. Câble selon la revendication 1, caractérisé en ce que la hauteur des fenêtres est au moins égale au diamètre de la couche de matériau isolant (12).

## Patentansprüche

1. Koaxiales Lichtleiterkabel für die mobile Datenübertragung insbesondere in Tunnels, wobei das Kabel eine mit einer Schicht aus einem isolierenden Material (12) ummantelte zentrale Ader (11) aufweist, die Schicht vollständig in einer Folie (13) aus einem mit Fenstern und einer äußeren isolierenden Schutzhülle (14) versehenen, leitenden Material eingeschlossen ist, und die Fenster (17) in Reihen (F₁, F₂, F₃ ...) gruppiert sind,
**dadurch gekennzeichnet**, daß
die Abstände (d₁, d₂, dₙ ...) zwischen den Fensterreihen zufallsbedingt sind, sich alle voneinander unterscheiden und mindestens hundert Mal größer sind als die Zwischenräume, die zwei benachbarte Fenster voneinander trennen.

2. Kabel nach Anspruch 1,
**dadurch gekennzeichnet**, daß
die Fenster (17) in mindestens einer zur Achse des Kabels parallelen Reihe angeordnet sind.

3. Kabel nach Anspruch 1,
**dadurch gekennzeichnet,** daß
die Anzahl der Fenster (17) jeder Reihe identisch ist.

4. Kabel nach Anspruch 1,
**dadurch gekennzeichnet**, daß
die Fenster einer selben Reihe regelmäßig voneinander beabstandet sind.

5. Kabel nach Anspruch 1,
**dadurch gekennzeichnet**, daß
die Fenster (17) alle dieselbe längliche Form aufweisen und in zur Längsachse des Kabels (10) senkrechten Achsen angeordnet sind.

6. Kabel nach Anspruch 5,
**dadurch gekennzeichnet**, daß
die Höhe der Fenster (17) in einer zur Längsachse des Kabels senkrechten Richtung praktisch genau gleich dem Zwischenraum (1) ist, der die vertikalen Achsen von zwei Fenstern einer selben Reihe voneinander trennt.

7. Kabel nach Anspruch 3,
**dadurch gekennzeichnet**, daß
die Anzahl der Fenster (17) einer Reihe sechs beträgt.

8. Kabel nach Anspruch 3,
**dadurch gekennzeichnet**, daß
die Abstände (d₁, d₂, dₙ...) zwischen den Fensterreihen von einem Zufallszahlengenerator festgelegt sind.

9. Kabel nach Anspruch 1,
**dadurch gekennzeichnet,** daß
die Abstände (d₁, d₂, dₙ ...) zwischen den Fensterreihen ganze Vielfache sind, die sich alle von den Zwischenräumen unterscheiden, die die benachbarten Fenster voneinander trennen.

10. Kabel nach Anspruch 1,
**dadurch gekennzeichnet**, daß
die Höhe der Fenster mindestens gleich dem Durchmesser der Schicht aus isolierendem Material (12) ist.

## Claims

1. A radiant coaxial cable for mobile communications, especially in tunnels, said cable comprising a central conductor (11) sheathed in a layer of insulating material (12), said layer being completely surrounded by a sheet (13) of conductor material provided with windows and an outer protective insulating sheath (14), the said windows (17) being grouped in series (F₁, F₂, F₃ ...),
**characterised in that** the distances (d₁, d₂, ... dₙ) between the series of windows are random and all different from one another,
**and in that** they are at least one hundred times greater than the spaces which separate two adjacent windows.

2. A cable according to Claim 1,
**characterised in that** the said windows (17) are disposed along at least one line parallel with the axis of the cable.

3. A cable according to Claim 1,
**characterised in that** the number of windows (17) of each series is identical.

4. A cable according to Claim 1
**characterised in that** the windows of a same series are regularly spaced.

5. A cable according to Claim 1,
**characterised in that** the windows (17) all have the same oblong shape and are disposed along axes perpendicular to the longitudinal axis of the cable (10).

6. A cable according to Claim 5,
**characterised in that** the height of the windows in a direction perpendicular to the longitudinal axis of the cable is substantially equal to the space (1) which separates the vertical axes of two windows of a same series.

7. A cable according to Claim 3,
**characterised in that** the number of windows (17) of a series is equal to six.

8. A cable according to Claim 1,
**characterised in that** the distances (d₁, d₂, ... dₙ) between the series of windows are determined by a generator of random numbers.

9. A cable according to Claim 1,
**characterised in that** the distances (d₁, d₂, ... dₙ) between the series of windows are whole multiples which are all different from the spaces which separate the adjacent windows.

10. A cable according to Claim 1,
**characterised in that** the height of the windows is at least equal to the diameter of the layer of insulating material (12).
